# FASCICULE DE BREVET EUROPEEN

(11) **EP 3 055 739 B1**
(45) Date de publication et mention de la délivrance du brevet: **13.12.2017**
(21) Numéro de dépôt: 14824042.7
(22) Date de dépôt: 10.10.2014
(51) Int. Cl.: G04F 1/00, C12M 1/34, G06M 1/00

(54) **DISPOSITIF DE COMPTAGE POUR COMPTAGE D'ÉLÉMENTS COMPORTANT UN MOYEN DE MESURE DU TEMPS, PROCÉDÉ DE MISE EN OEUVRE**
ZÄHLVORRICHTUNG ZUM ZÄHLEN VON ELEMENTEN MIT EINEM MITTEL ZUR ZEITMESSUNG SOWIE VERFAHREN ZUR IMPLEMENTIERUNG DAVON
COUNTING DEVICE FOR COUNTING ELEMENTS COMPRISING A MEANS FOR MEASURING TIME, AND METHOD FOR IMPLEMENTING SAME

(30) Priorité: 11.10.2013 FR 1359918
(43) Date de publication de la demande: 17.08.2016
(73) Titulaire: Institut de Recherche pour le Développement, 13572 Marseille Cedex 02 (FR)
(72) Inventeur: GARCIA, André, F-94300 Vincennes (FR); NUEL, Grégory Nicolas Michel, F-75014 Paris (FR); HAMMAMI, Imen, OX4 4EY Oxford (GB)
(74) Mandataire: Jacobacci Coralis Harle
(86) Numéro de dépôt international: PCT/FR2014/052576
(87) Numéro de publication internationale: WO 2015/052451

(56) Documents cités:
- GB-A- 2 350 455
- US-A- 4 025 393
- US-A1- 2007 047 980

## Description

La présente invention concerne un dispositif de comptage pour comptage d'éléments d'un ou de plusieurs types déterminés comportant en outre un moyen de mesure du temps permettant d'associer une mesure du temps au comptage incrémental des éléments. Un procédé de mise en oeuvre et un appareil complètent l'invention. Elle a des applications dans le domaine des analyses de recensement nécessitant une reconnaissance humaine des éléments au sein d'un champ d'observation.

Un compteur manuel, ou compteur-enregistreur (« tally counter » en anglais), est un petit appareil conçu pour tenir dans la main, composé d'un dispositif affichant un nombre entier, et d'une gâchette actionnable par un opérateur pour incrémenter le nombre affiché. Il est également équipé d'une touche de remise à zéro et, parfois, d'une seconde gâchette permettant de décrémenter le nombre affiché en cas d'erreur de comptage. Ce compteur-enregistreur a pour but de faciliter un comptage tout en permettant de se concentrer sur les éléments à dénombrer, sans avoir à garder en mémoire le total, ni à remettre à jour mentalement le total à chaque incrémentation ou décrémentation.

Certains de ces compteur-enregistreurs permettent de faire des comptages simultanés de plusieurs éléments ou objets de types différents, par exemple des hommes, d'une part, et des femmes, d'autre part, devant une gondole de supermarché, chacun des deux types d'éléments ayant son compteur propre. Dans un autre contexte, celui de la biologie ou de la parasitologie, ces comptages peuvent, par exemple, concerner des leucocytes et des parasites. Ainsi, avec un compteur permettant le comptage de plusieurs types d'éléments on peut, outre les parasites, compter également les cellules atteintes, les globules blancs et/ou leurs sous-types...

Ce type de compteur est utilisé dans le cas où un comptage automatique ou automatisé ne peut pas être mis en oeuvre et qu'un opérateur humain doit opérer le comptage. Ce type de compteur est typiquement utilisé en analyse biologique/médicale.

Par exemple, pour le paludisme, le niveau d'infestation d'un individu est évalué à partir de la densité parasitaire qui correspond classiquement au nombre de parasites asexués par microlitre de sang de l'individu. La détermination de la densité parasitaire se fait classiquement par estimation dans un procédé de lecture optique sous microscope d'une lame comportant une goutte de sang de l'individu. La densité parasitaire est estimée par reconnaissance optique humaine et comptage dans des champs microscopiques successifs en parcourant une partie de la goutte de sang selon un protocole préétabli.

En pratique, dans le cas du paludisme, la lecture par un microscopiste d'un échantillon biologique s'effectue de la manière suivante:
- l'échantillon biologique est disposé sur une lame de verre et subit ou non un prétraitement, par exemple coloration, amincissement, séchage, déhémoglobinisation, etc.
- la lame de verre est placée sous l'optique du microscope avec, dans certains cas, l'ajout d'un médium, par exemple de l'huile, facilitant la lecture;
- le microscopiste examine la lame à travers son objectif et prend en main un ou deux compteurs mécaniques (« tally counter »),
- le microscopiste examine un champ de lecture et y dénombre les objets qui l'intéressent en incrémentant au fur et à mesure le ou les compteurs correspondants,
- le dénombrement terminé dans le champ de lecture courant, le microscopiste manipule les vis de déplacement de la lame pour positionner l'objectif sur un nouveau champ de lecture non chevauchant du précédent et non examiné jusqu'à présent,
- le microscopiste procède ainsi, de champ en champ, jusqu'à ce qu'un critère spécifique au protocole soit rempli, par exemple lire jusqu'à l'obtention d'un comptage d'au moins 500 leucocytes,
- le résultat de la lecture est noté dans un document de laboratoire avec la référence de l'échantillon, la date, etc.

On doit noter que la lecture des champs se fait généralement de proche en proche, en suivant un itinéraire prédéterminé, par exemple de haut en bas, colonnes de gauche à droite. Le microscopiste ne décolle quasiment jamais les yeux du microscope et doit donc opérer ses compteurs et manipuler les vis de déplacement de la lame en aveugle. Une conséquence de cela est que le microscopiste ne lâche pas les compteurs pour manipuler les vis et que l'ergonomie des compteurs doit donc permettre ces manipulations, notamment laisser le pouce et l'index libres à chaque main. Le dénombrement des objets se fait systématiquement par incrémentations très rapprochées pour un même champ et par catégorie dans celui-ci, par exemple leucocytes d'abord puis parasites. Surtout, les protocoles de recueil de données varient énormément d'un projet à l'autre et peuvent être parfois complexes et adaptatifs, par exemple : si 50 leucocytes trouvé sans parasite alors compter jusqu'à 500 leucocytes, sinon compter jusqu'à 200 parasites et/ou 200 leucocytes. En raison de leur complexité, ces protocoles sont parfois imparfaitement compris et appliqués par les microscopistes. Enfin, certains protocoles comptabilisent également le nombre de champs ce qui oblige alors le microscopiste à en tenir le décompte à l'aide d'un compteur spécifique.

Ainsi, des techniques de comptage avec seuils de décision d'arrêt d'observation sont mises en oeuvre, seuils pouvant varier selon le protocole considéré. Par exemple, on arrête la lecture lorsqu'un nombre prédéfini de parasites a pu être identifié et/ou après un nombre prédéfini de leucocytes ou après lecture d'un nombre défini de champs, ou, à défaut, au bout d'un certain temps. En effet, dans cet exemple du paludisme, la lecture d'une lame en totalité nécessiterait un temps extrêmement long pouvant aller jusqu'à plusieurs jours et une lecture totale n'est donc pas possible en routine dans des conditions de terrain. En effet, dans le cadre d'études épidémiologiques plusieurs milliers de lames sont généralement recueillies sur la totalité du programme de recherche.

Dans tous les cas, ces protocoles destinées à obtenir une lecture plus rapide tout en restant précise, ne semblent finalement pas satisfaisants en termes de précision et de fiabilité à cause de la variabilité de lecture inter-microscopistes des opérateurs ou d'hypothèses de répartition erronées ou de leur complexité.

La présente invention propose de prendre en compte le temps au cours du comptage incrémental effectué par un opérateur humain et de l'utiliser afin de calculer un résultat d'analyse sur les données des observations. Le résultat d'analyse des données peut, notamment être un critère d'arrêt des observations, par exemple soit parce qu'un diagnostic peut être établi à partir des données déjà enregistrées, soit parce que une anomalie a été détectée à partir des données enregistrées (dans l'observation par l'opérateur humain ou dans la qualité de l'échantillon observé). Le résultat d'analyse peut par exemple être la densité parasitaire ; être un score de qualité concernant l'analyse ou être tout autre type de résultat pouvant être calculé en prenant en compte au moins les données temporelles enregistrées lors des observations.

Dans le document US2007/0047980, concernant une machine de vision pour comptage, propose à la fin du paragraphe 31 de générer des comptages à des intervalles de temps prédéfinis. Le comptage peut être affiché à une fréquence déterminée par un utilisateur. Outre que cette machine n'enregistre pas le moment de chaque incrémentation du compteur, la machine impose la périodicité du comptage ou de l'affichage. En conséquence, à supposer même qu'un opérateur humain fasse ce comptage (alors que dans le document c'est la machine) et à supposer même que le moment de chaque incrémentation du comptage soit enregistré, ce serait un moment dépendant de la fréquence imposée par la machine et non pas dépendant du temps de réaction d'un opérateur et aucune information statistique concernant ce dernier ne pourrait en être tirée. Le document GB2350455 divulgue un appareil juxtaposant un dispositif de comptage incrémental et une montre chronomètre. Ce dernier document ne divulgue aucun lien technique entre les deux, pas plus que l'enregistrement d'une donnée temporelle pour chaque incrémentation.

L'invention concerne donc à la base un dispositif de comptage électronique permettant l'application de cette méthode et qui est un chrono-compteur ou un compteur chronométré, électronique, à actionnement manuel. Des procédés d'utilisation, notamment de calcul d'un résultat d'analyse des données enregistrées, sont mis en oeuvre.

Le compteur chronométré permet le comptage d'individus ou éléments, dans un échantillon d'une population, en prenant en compte le facteur temps. On peut compter tous les individus présents dans l'échantillon ou seulement ceux relevant d'au moins un certain type ou, notamment, ceux d'au moins deux types.

Plus précisément, l'invention concerne un dispositif de comptage pour comptage d'éléments lors d'une analyse consistant à reconnaître et compter au moins un type d'élément matériel déterminé dans un milieu matériel déterminé, le comptage des éléments du type déterminé résultant d'observations d'un opérateur humain dans un champ d'observation prédéfini du milieu matériel pouvant contenir lesdits éléments, lesdites observations consistant, pour l'opérateur, à reconnaître visuellement les éléments du/des types déterminés et le comptage consistant pour l'opérateur à incrémenter de 1 un compteur d'élément de type correspondant du dispositif de comptage à chaque reconnaissance d'un élément non encore compté dudit type déterminé, ledit dispositif de comptage comportant un compteur d'élément et un moyen d'incrémentation par type d'élément.

Selon l'invention, le dispositif de comptage comporte en outre un moyen de mesure du temps et des moyens permettant d'associer au moins une donnée temporelle issue du moyen de mesure du temps aux incrémentations et le dispositif de comptage est un dispositif de comptage électronique qui comporte des circuits électroniques à type de microprocesseur programmé avec mémoire de stockage de données de comptage et de données temporelles.

Dans divers modes de mise en oeuvre de l'invention, les moyens suivants pouvant être utilisés seuls ou selon toutes les combinaisons techniquement possibles, sont employés :
- le dispositif de comptage comporte un compteur d'élément de type déterminé,
- le dispositif de comptage comporte deux compteurs pour deux types d'éléments déterminés,
- le dispositif de comptage comporte plusieurs compteurs pour plusieurs types d'éléments déterminés,
- les données de comptage et temporelles enregistrées et stockées correspondantes sont distinguables par compteur d'élément, c'est-à-dire par type d'élément, notamment parce que :
   * à chaque enregistrement on associe aux données un drapeau signalant le type d'élément,
   * les données sont enregistrées et stockées dans des tables différentes, une table par type d'élément,
- le dispositif comporte des moyens d'enregistrement dans la mémoire de stockage des incrémentations sous forme de données de comptage et il comporte des moyens d'enregistrement dans la mémoire de stockage d'une donnée temporelle lors de chaque incrémentation, ladite donnée temporelle étant produite par le moyen de mesure du temps, et ladite donnée temporelle est associée à ladite donnée de comptage de l'incrémentation correspondante,
- les moyens d'enregistrement des incrémentations et des données temporelles enregistrent la donnée de comptage et la donnée temporelle correspondante sous forme d'une seule donnée de temps correspondant à la donnée temporelle correspondante,
- la donnée de comptage et la donnée temporelle sont une et une seule donnée de temps, car on peut calculer la valeur de la donnée de comptage en fonction du nombre d'enregistrement de données de temps précédentes, déduction faite d'éventuelles décrémentations précédentes possiblement aussi enregistrées sous forme d'une seule donnée de temps,
- la donnée temporelle est un temps absolu ou relatif et, dans ce dernier cas étant, de préférence, un écart de temps par rapport à l'incrémentation précédente au cours du temps,
- le temps relatif est le temps écoulé depuis la première incrémentation,
- la première incrémentation fait démarrer le moyen de mesure du temps,
- le dispositif comporte en outre un moyen de décrémentation permettant de décrémenter de 1 le compteur d'élément notamment en cas d'erreur de reconnaissance ou de double comptage d'un même élément,
- le dispositif comporte en outre un moyen de décrémentation permettant de décrémenter de 1 le compteur d'élément de chaque type d'élément déterminé notamment en cas d'erreur de reconnaissance ou de double comptage d'un même élément dudit type, et le dispositif de comptage comporte des moyens d'enregistrement des décrémentations sous forme de données de comptage et le dispositif de comptage comporte des moyens pour enregistrer en outre une donnée temporelle à chaque décrémentation et ladite donnée temporelle est associée à ladite donnée de comptage de la décrémentation correspondante, ladite donnée temporelle étant un temps absolu ou relatif,
- dans le cas d'une décrémentation, la donnée temporelle du type temps relatif est, de préférence, un écart de temps par rapport à une action antérieure ou à l'action précédente, ces dernières pouvant être une incrémentation ou une décrémentation,
- les données de comptage dues aux incrémentations sont distinguables des données dues aux décrémentations, notamment parce que :
   * à chaque enregistrement on associe un drapeau signalant si les données de comptage et temporelle ou la donnée de temps correspondent à une incrémentation ou une décrémentation,
   * les valeurs de deux données de comptage successives augmentent ou décroissent de un,
   * les données de comptage et temporelle ou la donnée de temps sont enregistrées et stockée dans deux tables différentes, une table des incrémentations et une table des décrémentations selon le cas,
- le dispositif de comptage comporte en outre un moyen de remise à zéro du compteur d'élément,
- le dispositif comporte en outre un moyen d'arrêt et de reprise de la mesure du temps et/ou un moyen d'enregistrement dans la mémoire de stockage d'une donnée d'arrêt ou de reprise des observations par l'opérateur humain avec un moyen d'enregistrer en association une donnée temporelle correspondant au moment de l'arrêt ou de la reprise des observations lors du début ou de la fin d'une pause dans les observations,
- le dispositif comporte en outre un moyen de calcul d'un résultat d'analyse des données temporelles et de comptage, ou de temps, enregistrées,
- le dispositif comporte en outre un moyen de calcul d'un résultat d'analyse d'au moins des données temporelles parmi les données de comptage et temporelles ou les données de temps enregistrées, ledit résultat d'analyse étant calculé en temps réel ou en temps différé,
- le résultat d'analyse des données de comptage et/ou temporelles est calculé à partir des données de comptage et/ou temporelles enregistrées ou à partir des données de temps enregistrées selon le cas, c'est-à-dire selon la manière d'enregistrer lesdites données de comptage et temporelle correspondante : soit deux données (une donnée de comptage et une donnée temporelle), soit une seule donnée de temps correspondant à la donnée temporelle,
- le résultat d'analyse des données de comptage et/ou temporelles est calculé à partir des données de comptage et/ou temporelles enregistrées ou à partir de données de comptage et/ou temporelles reconstituées à partir des données de temps enregistrées selon le cas, c'est-à-dire selon la manière d'enregistrer lesdites données de comptage et temporelle correspondante : soit deux données (une donnée de comptage et une donnée temporelle), soit une seule donnée de temps correspondant à la donnée temporelle,
- le résultat d'analyse des données est calculé en temps réel,
- le résultat d'analyse des données est calculé à des moments déterminés fonction du nombre d'éléments comptés et/ou du temps,
- le résultat d'analyse des données est calculé en temps différé,
- le résultat d'analyse des données est un critère d'arrêt des observations calculé en fonction d'un protocole déterminé,
- au moins l'incrémentation ou la décrémentation est réalisée par l'opérateur humain par action mécanique sur un bouton de commande manuel ou au pied,
- au moins l'incrémentation ou la décrémentation est réalisée par l'opérateur humain par action vocale sur un détecteur de commande vocale actionnant selon la commande vocale l'incrémentation ou la décrémentation,
- le dispositif est appliqué à des éléments qui sont des éléments biologiques, notamment sanguins ou urinaires, et l'instrument optique est un microscope,
- le dispositif de comptage comporte des moyens permettant que lesdites données de comptage et lesdites données temporelles enregistrées et stockées soient transférées, en temps réel ou non, dans un moyen de calcul distinct du dispositif permettant de calculer le résultat d'analyse des données,
- le dispositif de comptage électronique permet en outre de calculer le résultat d'analyse des données et est incorporé dans un équipement électronique du type téléphone portable intelligent ou tablette programmables sous forme d'un programme informatique exécuté dans ledit équipement,
- le téléphone portable ou la tablette incorporant au moins fonctionnellement le dispositif de comptage électronique comporte des touches ou des éléments tactiles utilisés à titre d'au moins de bouton d'incrémentation.

L'invention concerne également un procédé de détermination d'un résultat d'analyse de données lors d'une analyse consistant à reconnaître et compter au moins un type d'élément matériel déterminé dans un milieu matériel déterminé, le comptage des éléments du type déterminé résultant d'observations d'un opérateur humain dans un champ d'observation prédéfini du milieu pouvant contenir lesdits éléments, lesdites observations consistant, pour l'opérateur, à reconnaître visuellement les éléments du type déterminé et le comptage consistant pour l'opérateur à incrémenter de 1 un compteur d'élément d'un dispositif de comptage à chaque reconnaissance d'un élément non encore compté dudit type déterminé, ledit dispositif de comptage comportant un compteur d'élément et un moyen d'incrémentation par type d'élément.

Dans ledit procédé, on met en oeuvre le dispositif de comptage électronique de l'invention et lors de chaque incrémentation et, éventuellement, décrémentation, le dispositif de comptage enregistre une donnée de comptage et une donnée temporelle, ladite donnée temporelle étant produite par un moyen de mesure du temps, et on associe ladite donnée temporelle à ladite donnée de comptage de l'incrémentation ou de la décrémentation correspondante, et le résultat d'analyse des données est déterminé par calcul dans un moyen de calcul matériel à partir d'au moins des données temporelles parmi les données de comptage et temporelles ou de données de temps dans le cas où une donnée de temps est enregistrée à la place des données de comptage et temporelle, ledit résultat d'analyse des données étant calculé en temps réel ou en temps différé.

Dans divers modes de mise en oeuvre du procédé, les moyens suivants pouvant être utilisés seuls ou selon toutes les combinaisons techniquement possibles, sont employés :
- on met en oeuvre un dispositif de comptage choisi parmi un dispositif de comptage dédié, un microordinateur, une tablette portable programmable, un téléphone portable intelligent programmable, un appareil photo numérique,
- on met en oeuvre un dispositif de comptage qui est un appareil photo numérique ou une caméra vidéo enregistrant une donnée temporelle à chaque prise de vue effectuée par l'opérateur, une prise de vue correspondant à une reconnaissance d'un élément non encore compté du type déterminé, une prise de vue correspondant donc à une incrémentation du compteur d'élément,
- l'appareil photo numérique est installé sur un microscope dans le cas d'une analyse microscopique, notamment en parasitologie,
- le calcul utilise le moment de la prise de vue enregistré en tant que donnée temporelle et le nombre de prises de vue précédent la prise de vue considérée permet de déterminer indirectement la donnée de comptage,
- on met en oeuvre un moyen de calcul matériel qui est un dispositif de comptage dédié formé par les circuits électroniques à type de microprocesseur programmé avec mémoire de stockage des données de comptage et des données temporelles du dispositif de comptage,
- on met en oeuvre un moyen de calcul matériel qui est un appareillage informatique distinct du dispositif de comptage,
- on met en oeuvre un moyen de calcul choisi parmi un appareil dédié, un microordinateur, une tablette portable programmable, un téléphone portable intelligent programmable, un appareil photo numérique à moyens de calcul,
- le dispositif de comptage permet en outre de calculer le résultat d'analyse et est incorporé dans un équipement électronique du type téléphone portable intelligent ou tablette programmables sous forme d'un programme informatique exécuté dans ledit équipement,
- le résultat d'analyse des données est déterminé par calcul en temps réel dans le dispositif de comptage, le moyen de calcul matériel étant formé par les circuits électroniques à type de microprocesseur programmé avec mémoire de stockage des données de comptage et des données temporelles du dispositif de comptage, ledit résultat d'analyse des données étant notamment un critère d'arrêt donnant une instruction d'arrêter les observations émise à l'intention de l'opérateur humain ou une instruction de changement de protocole d'observation émise à l'intention de l'opérateur humain,
- on enregistre la donnée de comptage et la donnée temporelle correspondante sous forme d'une seule donnée de temps correspondant à la donnée temporelle correspondante,
- le dispositif de comptage d'élément enregistre une donnée temporelle à chaque incrémentation, c'est-à-dire pour chaque donnée de comptage,
- la donnée temporelle est un temps absolu ou relatif et, dans ce dernier cas étant, de préférence, un écart de temps par rapport à une incrémentation antérieure, notamment la première incrémentation, ou à la précédente incrémentation,
- le résultat d'analyse est calculé en temps réel, notamment lorsque le résultat d'analyse est un critère d'arrêt des observations,
- le résultat d'analyse est calculé en temps différé, une fois l'analyse terminée,
- le résultat d'analyse est un score de pertinence ou de qualité de l'analyse,
- le critère d'arrêt des observations est une valeur choisie parmi : un nombre maximal de champs à analyser, une durée maximale d'analyse, un nombre maximal de leucocytes comptés, un nombre maximal de parasites comptés, ou une fonction calculable d'un ou plusieurs des paramètres précédents,
- le résultat d'analyse est un score d'infestation notamment microbien, parasitaire, d'adventice...
- le score d'infestation est calculé sous forme d'une densité parasitaire,
- on met en oeuvre un dispositif de comptage qui comporte en outre un moyen de décrémentation permettant de décrémenter de 1 le compteur d'élément notamment en cas d'erreur de reconnaissance ou de double comptage d'un même élément et le dispositif de comptage enregistre les décrémentations sous forme de données de comptage et le dispositif de comptage enregistre en outre une donnée temporelle à chaque décrémentation et ladite donnée temporelle est associée à ladite donnée de comptage de la décrémentation correspondante, ladite donnée temporelle étant un temps absolu ou relatif,
- on met en oeuvre un dispositif de comptage qui comporte en outre un moyen d'arrêt et de reprise de la mesure du temps,
- on met en oeuvre un dispositif de comptage qui comporte en outre un moyen d'enregistrement d'une donnée d'arrêt ou de reprise des observations par l'opérateur humain avec un moyen d'enregistrer en association une donnée temporelle correspondant au moment de l'arrêt ou de la reprise des observations pendant une pause des observations et au moins les données temporelles correspondant au moment de l'arrêt ou de la reprise des observations sont en outre prises en compte pour le calcul dudit résultat d'analyse des données,
- les observations de l'opérateur humain sont des observations auditives,
- les observations de l'opérateur humain sont des observations olfactives,
- les observations de l'opérateur humain sont des observations visuelles,
- les observations de l'opérateur humain sont des observations visuelles et elles s'effectuent à travers un instrument optique,
- les observations s'effectuent à travers un instrument optique permettant de déplacer une zone d'observation dans le champ d'observation,
- l'instrument optique est une loupe, une loupe binoculaire, un microscope, pour observation visuelle directe ou indirecte notamment vidéo,
- les observations s'effectuent à travers un instrument optique permettant de déplacer une zone d'observation dans le champ d'observation, l'instrument optique comportant des moyens de mesure de position de la zone d'observation dans le champ d'observation et on enregistre la position de la zone d'observation à chaque incrémentation et on associe ladite position à ladite incrémentation correspondante, ladite position étant une position absolue ou relative,
- les éléments sont d'origine sanguine ou urinaire,
- les éléments sont des cellules biologiques,
- les éléments sont des bactéries,
- les éléments sont des parasites,
- on applique le procédé à des éléments qui sont des éléments biologiques, notamment sanguins ou urinaires et l'instrument optique est un microscope,
- les observations de l'opérateur humain sont des observations visuelles et elles s'effectuent à travers un instrument optique, et on applique le procédé à des éléments qui sont des éléments biologiques et l'instrument optique est un microscope.

L'invention concerne également un support d'enregistrement lisible par un ordinateur, un microprocesseur ou un microcontrôleur sur lequel est enregistré un programme d'ordinateur ou de microprocesseur ou de microcontrôleur qui comprend des moyens de code appropriés pour exécuter, lorsqu'ils sont utilisés sur un équipement de calcul correspondant, le procédé de l'invention et/ou pour permettre le fonctionnement du dispositif de comptage de l'invention. L'invention concerne également un support de mémoire tangible, lisible par l'équipement de calcul, qui stocke le programme précédent. L'équipement de calcul est choisi parmi un ordinateur, un microordinateur, une unité dédiée, un téléphone portable intelligent programmable, une tablette électronique programmable. Le programme permettant le fonctionnement du dispositif de comptage ou un autre programme peut en outre permettre de déterminer par calcul un résultat d'analyse des données de comptage et temporelles dans le dispositif de comptage lui-même ou dans un moyen de calcul distinct du dispositif de comptage.

L'invention concerne enfin un appareil de comptage mixte tel qu'il comporte un dispositif de comptage électronique selon l'invention et au moins un compteur mécanique avec au moins une gâchette d'incrémentation mécanique et un bouton de commande d'incrémentation relié au dispositif de comptage électronique est mécaniquement et fonctionnellement lié à ladite gâchette d'incrémentation afin qu'à chaque actionnement de la gâchette d'incrémentation incrémentant le compteur mécanique, le compteur d'élément correspondant du dispositif de comptage électronique s'incrémente. Dans une variante, le compteur mécanique est un compteur mécanique à fixation à un doigt de la main, vide d'élément mécanique et non fonctionnel, et il comporte une gâchette actionnant le bouton de commande du dispositif de comptage électronique. En d'autres termes, le bouton de commande d'incrémentation (ou de décrémentation) du dispositif de comptage électronique se présente sous la même forme externe qu'un compteur mécanique, notamment avec un anneau pour enfiler un doigt et le maintenir dans la main, et avec une gâchette pour actionner le bouton.

La présente invention, sans qu'elle en soit pour autant limitée, va maintenant être exemplifiée avec la description qui suit de modes de réalisation et de mise en oeuvre en relation avec :
la Figure 1 qui représente un schéma simplifié d'une utilisation du dispositif de comptage électronique de l'invention,
la Figure 2 qui représente un schéma d'utilisation du dispositif de comptage électronique dans une application en parasitologie,
la Figure 3 qui représente une courbe du temps cumulé, en secondes, pour le comptage des cinquante premiers leucocytes d'une lame de référence SEK4567_PV10 dans une application en parasitologie, et
la Figure 4 qui représente un histogramme des temps écoulés entre deux incrémentations successives lors du comptage des leucocytes de la lame SEK4567_PV10.

L'invention est particulièrement intéressante car elle permet d'enrichir considérablement les données recueillies sans demander d'effort supplémentaire à l'opérateur, à part l'utilisation d'un éventuel bouton « pause » pour signaler un arrêt ou une reprise des observations/du comptage, la/les touches d'incrémentation, voire de décrémentation, étant toujours disponibles comme dans les compteurs classiques.

Grâce à l'enregistrement du paramètre temps en association avec le comptage incrémental, on peut mettre en place des traitements de données permettant de détecter et/ou de palier les biais de mesure liés notamment à l'hétérogénéité ou à la variabilité. En effet, la donnée temporelle qui est enregistrée lors de chaque incrémentation (ou décrémentation) correspond au moment temporel de cette action, moment temporel qui correspond au temps mesuré par le moyen de mesure du temps à l'instant de l'action. Cette donnée temporelle dépend des performances et actions de l'opérateur et du contenu des champs observés.

On peut ainsi, par exemple, prendre en compte les variations d'intensité d'incrémentation en fonction du temps, on peut détecter les regroupements en paquets des incrémentations ou au contraire l'absence de regroupement suffisamment prononcé, cette absence de regroupement signifiant une lecture trop continue et non par champs successifs entrainant des risques d'erreurs de comptage. L'utilisation du temps comme paramètre dans ces comptages permet de diminuer les biais des autres protocoles et de diminuer les coûts en diminuant les temps d'intervention des opérateurs.

Le contexte d'utilisation de l'invention peut être toute situation de comptage où la nature des éléments/objets à compter repose sur l'expertise humaine, par exemple hommes/femmes dans un magasin, types de voitures dans la circulation, espèces animales en écologie, et/ou dans un contexte où un dénombrement automatisé n'est pas possible. A titre d'exemples d'utilisations de l'invention, on peut signaler :
- en épidémiologie pour d'autres parasitoses que le paludisme, par exemple pour la bilharziose ;
- dans les manifestations, pour compter le nombre de participants éventuellement par catégories de personnes ;
- en ingénierie routière, pour compter les véhicules ou catégories de véhicules, par exemple sur une heure de pointe ;
- à un carrefour, afin de modéliser ensuite les flux de véhicules et de proposer des aménagements qui en améliorent le fonctionnement ;
- en écologie, par exemple par les éthologues, pour quantifier les populations d'animaux, et étudier leur évolution, le comptage des oeufs dans une colonie d'oiseau ;
- en agronomie ou agriculture ;
- pour des sylviculteurs, pour compter le nombre d'arbres, éventuellement d'une espèce donnée ou présentant un caractère donné, d'une forêt ;
- en mercatique où des personnes doivent être comptées par exemple devant des gondoles de supermarché.

L'avantage de mesurer et enregistrer le temps au cours du comptage est de permettre également d'accéder à d'autres paramètres liés au temps. Ainsi, lorsque le comptage se fait par un opérateur humain se déplaçant relativement régulièrement, un paramètre de distance et/ou de surface peut être déduit ou calculé à partir du temps. Par exemple en agriculture pour savoir s'il faut ou non traiter des adventices ou des parasites des cultures, on définit en général un seuil d'infestation en nombre d'adventices ou parasites par surface à partir duquel il faut traiter. Ainsi, un agriculteur se déplaçant dans sa parcelle et incrémentant son dispositif de comptage à chaque reconnaissance d'adventice ou de parasite pourra calculer un taux d'infestation par surface, une vitesse de déplacement moyenne de l'agriculteur et une largeur d'observation moyenne étant prédéterminées pour les calculs. De même, par exemple, pour mesurer objectivement l'état des routes, un opérateur se déplaçant sur une route incrémentant le dispositif de comptage à chaque reconnaissance d'un nid de poule pourra obtenir par calcul, en déterminant une vitesse de déplacement moyenne, un nombre de nid de poule par kilomètre. Dans une variante un moyen de positionnement global, par exemple GPS, peut être associé au dispositif de comptage électronique et, en outre du temps, la position est enregistrée à chaque incrémentation et, éventuellement décrémentation. Un résultat d'analyse ayant une unité en « par distance » ou « par surface » peut être calculé en temps réel si un paramètre de vitesse ou de surface balayée par unité de temps est prédéfini dans le moyen de calcul du résultat d'analyse des données du dispositif de comptage.

Dans des applications en biologie où des observations sont faites avec un microscope par un opérateur, des informations bien plus riches peuvent être obtenues à partir des données enregistrées et cela sans effort supplémentaire de la part du microscopiste. On peut par exemple déduire et/ou extraire le nombre de champ lus étant donné que l'opérateur doit arrêter son comptage pendant la durée de déplacement de la lame observée pour changer de champ, et aussi connaître la durée de la lecture et obtenir des décomptes des différents objets par champs.

Les données sont enregistrées, et éventuellement transmises, sous une forme électronique difficilement falsifiable, ce qui est utile en démarche qualité.

Dans le cas où un résultat d'analyse sur les données concernant un critère d'arrêt des observations est calculé en temps réel dans le dispositif de comptage, la charge de travail du microscopiste se retrouve allégée puisque c'est le dispositif lui-même qui se charge du respect du protocole. En effet, il suffit alors au microscopiste de lire la lame jusqu'à ce que le signal sonore retentisse lui indiquant qu'il peut arrêter les observations de la lame car le critère d'arrêt a été calculé et atteint. La mise en oeuvre de protocoles adaptatifs complexes et plus efficaces est possible sans avoir à se soucier de leur compréhension ou de leur mise en oeuvre pratique puisque c'est le compteur qui calcule le critère d'arrêt des observations de la lame.

L'enregistrement du temps à chaque décrémentation est également un moyen de déterminer si la décrémentation est fiable ou non et de donner une estimation à ce sujet. En effet, une décrémentation trop éloignée dans le temps et/ou l'espace par rapport à l'incrémentation précédente peut être un indice d'erreur. Par contre on peut penser qu'un délai de réflexion suffisant avant la décrémentation est nécessaire. Ainsi, on prévoit des programmes de calcul prenant en compte le temps et les évolutions des délais entre actions (incrémentations et décrémentations) pour produire un/des résultats d'analyse des données concernant la qualité des mesures et/ou la qualité des résultats que l'on peut produire avec ces données.

Outre une donnée temporelle enregistrée à chaque incrémentation et, éventuellement, décrémentation ainsi qu'éventuellement des informations sur un temps de pause dans les observations, notamment début et fin de pause ou durée de pause, d'autres données peuvent être enregistrées comme par exemple la localisation de l'opérateur, l'identification de l'opérateur, l'identification de la lame, ou toute autre information utile.

Afin d'illustrer le fait que l'invention peut être mise en oeuvre dans divers domaines et applications, on a schématisé sur la Figure 1 un milieu matériel 3 contenant divers types 3w, 3x, 3y, 3z d'éléments matériels, chacun des éléments matériels étant noté W, X, Y, Z selon son type. Dans le cas d'une application à l'analyse d'une goutte de sang pour le paludisme, le milieu matériel est une goutte de sang sur lame, les types d'éléments sont des globules rouges (s'ils ne sont pas détruits lors de la préparation de la lame à observer), des globules blancs dont neutrophiles, éosinophiles, monocytes, macrophages, etc., des parasites, par exemple. Un opérateur humain 2 observe un champ d'observation 4 défini dans le milieu matériel 3. Cette observation peut être visuelle ou par un autre sens, par exemple auditif par observation des chants d'oiseaux. Cette observation peut être directe ou non et dans ce dernier cas par l'intermédiaire d'un instrument d'optique dans le cas d'une observation visuelle ou d'autres instruments selon le sens utilisé. Par exemple, dans le cas du paludisme, l'observation est visuelle et indirecte par l'intermédiaire d'un microscope.

Lorsque l'opérateur 2 reconnait un élément du type qu'il cherche à compter dans son champ d'observation et que cet élément n'a pas déjà été compté, il actionne un moyen d'incrémentation d'un dispositif de comptage électronique 1 pour faire avancer de UN (1) le compteur d'élément correspondant au type d'élément en question. Dans l'exemple de la Figure 1, le dispositif de comptage 1 comporte deux compteurs d'éléments pour deux types d'éléments, ce que l'on a schématisé par deux afficheurs 10 et 10' donnant la valeur du comptage correspondant. Chaque compteur et donc afficheur comporte son moyen d'incrémentation propre sous forme d'un bouton poussoir. Dans le cas d'espèce le moyen d'incrémentation 5 est destiné au compteur de l'afficheur 10 (par exemple pour les éléments X de type 3x) et le moyen d'incrémentation 5' est destiné au compteur de l'afficheur 10' (par exemple pour les éléments Y de type 3y). Dans un dispositif évolué, on peut afficher la mesure courante du temps et, en outre, pour chaque compteur, la valeur courante du compteur suite aux incrémentations successives, de préférence prenant en compte d'éventuelles décrémentations antérieures, et la donnée temporelle correspondant à la dernière action d'incrémentation, éventuellement décrémentation, réalisée.

Etant donné que l'opérateur 2 peut faire des erreurs, il est prévu un moyen de décrémentation propre, de UN (1), pour chaque compteur et afficheur correspondant, en l'espèce le moyen de décrémentation 6 est destiné au compteur de l'afficheur 10 (par exemple pour les éléments X de type 3x) et le moyen de décrémentation 6' est destiné au compteur de l'afficheur 10' (par exemple pour les éléments Y de type 3y).

Le dispositif de comptage électronique 1 comporte en outre un moyen de mesure du temps 9 et des moyens permettant d'associer au moins une donnée temporelle aux incrémentations et, éventuellement, aux décrémentations, qui sont des données de comptage. Ces données temporelles et de comptage sont enregistrées dans le dispositif de comptage soit par paires (valeur actualisée du compteur et temps) soit sous forme unique (temps) dans des tables différentes pour l'incrémentation et pour la décrémentation. Dans une variante une seule table est utilisée mais on dispose d'un moyen permettant de faire la différence entre les données d'incrémentation et de décrémentation, par exemple par ajout d'un drapeau ou champ d'identification dans la table ou par le fait que la valeur actualisée du compteur a baissé par rapport à la valeur de l'enregistrement juste précédent temporellement (ou précédent dans l'ordre d'entrée de la table si les entrées sont séquentielles dans le temps). De préférence, une donnée temporelle est enregistrée à chaque incrémentation et, éventuellement si des décrémentation sont possibles, à chaque décrémentation.

Le dispositif de comptage 1 comporte donc une mémoire pour le l'enregistrement et le stockage des données de comptage des éléments et des données temporelles. Dans une modalité particulièrement simple, seules les données temporelles sont enregistrées et stockées à chaque incrémentation dans une table concernant les incrémentations et, éventuellement dans le cas où les décrémentations sont prises en compte, seules les données temporelles sont enregistrées et stockées à chaque décrémentation dans une table concernant les décrémentations. En effet, une incrémentation correspondant à un ajout de UN (1) au compteur (et une décrémentation à une soustraction de UN (1) au compteur), on sait qu'une donnée temporelle Tᵢ enregistrée/stockée correspond à une incrémentation de UN (1) (pour la table d'incrémentation) et en comptant le nombre de données temporelles, T₁... Tᵢ₋₁, précédentes enregistrées/stockées on peut calculer l'état du compteur pour la donnée temporelle en question : le compteur avait la valeur i à l'incrémentation correspondant à la donnée temporelle Tᵢ. On peut tenir compte des éventuelles décrémentations antérieures au temps Tᵢ pour obtenir la valeur exacte du compteur au temps Tᵢ au cas où elles sont également enregistrées. Ainsi, dans ce cas, la donnée de comptage et la donnée temporelle sont une et une seule donnée de temps enregistrée à chaque action (incrémentation et, éventuellement, décrémentation), car on peut calculer la valeur de la donnée de comptage en fonction du nombre d'enregistrement de données de temps précédentes, déduction faite d'éventuelles décrémentations précédentes.

De préférence, le dispositif de comptage électronique comporte un moyen (type bouton poussoir) de mise en pause 7 du moyen de mesure du temps 9 ou d'enregistrement du moment temporel du début de la pause et de la fin de pause ou, encore de durée de pause, au cas où l'opérateur voudrait faire une pause dans ses observations. De préférence, le moyen de mise en pause 7 du moyen de mesure du temps 9 sert également à faire repartir le moyen de mesure du temps 9. De même, de préférence, dans le cas où ce sont le moment de début de pause et le moment de fin de pause qui sont enregistrés, c'est le même moyen de mise en pause qui sert pour les deux enregistrements de début et de fin. A noter que la fin de pause peut être implicitement la première incrémentation (ou décrémentation) suivant un début de pause. Dans une variante, au lieu des moments de début et de fin de pause, on peut enregistrer la durée de la pause.

Enfin, un moyen (type bouton poussoir) de remise à zéro 8 du/des compteurs (et donc de leurs afficheurs 10, 10'), voire également du moyen de mesure du temps 9, est prévu.

Le moyen de comptage 9 peut comporter un voyant (non représenté) indiquant qu'il est en fonctionnement, c'est-à-dire non en pause, ou posséder un afficheur propre (non représenté) affichant le défilement continu du temps. Pour simplifier la Figure 1, on n'a pas représenté les éventuels moyens de mise à l'heure du moyen de mesure du temps 9 notamment au cas où la donnée temporelle ou la donnée de temps est une valeur absolue correspondant à un temps universel corrigé local. On comprend que dans le cas où la donnée temporelle ou la donnée de temps est un temps relatif, en particulier un temps écoulé entre deux actions successives (incrémentation et/ou décrémentation), la valeur initiale du moyen de mesure du temps 9 est moins importante à définir et la mesure du temps peut partir de zéro. On n'a pas représenté non plus les circuits électroniques et l'alimentation du dispositif de comptage pour simplifier la Figure 1.

Le dispositif de comptage peut comporter un générateur de sons émettant un signal sonore à chaque action. De préférence, le signal sonore est différent, par exemple en fréquence de son, en fonction de l'action afin que l'opérateur reconnaisse s'il a effectué une incrémentation ou décrémentation ou une autre action. Le signal sonore peut être un vibreur, par exemple disposé dans la main de l'opérateur, en relation avec le bouton poussoir commandant l'incrémentation ou décrémentation selon le cas. De préférence, les boutons poussoirs permettant d'assurer certaines actions, par exemple remise à zéro, sont protégés contre des actions involontaires. De plus, des tests peuvent être effectués pour vérifier la compatibilité des actions : par exemple une incrémentation alors que le dispositif de comptage est en pause peut générer une anomalie ou faire repartir le moyen de mesure du temps.

Ainsi, le dispositif de comptage 1 comporte une mémoire permettant de d'enregistrer et de stocker directement (la valeur du compteur est enregistrée à chaque incrémentation ou décrémentation) ou indirectement (valeur de comptage est retrouvée par calcul à partir des données de temps enregistrées) le comptage d'éléments, d'une part, et la/les données temporelles associées aux incrémentations et décrémentations, d'autre part.

Le dispositif de comptage 1 peut comporter des moyens propres, internes, de calcul d'un résultat d'analyse des données enregistrées/stockées basé sur les données de comptage du/des types d'éléments et les données temporelles correspondantes. Cette possibilité nécessite toutefois des moyens de calcul et d'interface d'entrées/sorties pour interagir avec l'opérateur ne serait-ce que pour l'affichage du résultat du calcul. A titre d'exemple, le dispositif de comptage peut être un téléphone portable dit intelligent ou une tablette tactile tous deux programmables et comportant un programme pour l'incrémentation, décrémentation, voire même le calcul d'un résultat d'analyse des données de comptage et temporelles.

Dans une variante et tel que représenté Figure 1, le dispositif de comptage 1 est un compteur simple avec une mémoire de stockage, d'une part, des incrémentations sous forme de données de comptage et, éventuellement, décrémentations, et, d'autre part, des données temporelles/de temps correspondantes. Ces données sont transmises en temps réel, ou en temps différé, à un équipement informatique 13 externe permettant de faire des calculs sur les données transmises. On a schématisé cette transmission par le connecteur 11 sur le dispositif de comptage 1 et la liaison 12 entre le dispositif de comptage 1 et l'équipement informatique 13. En pratique, cette liaison peut être de tout type : filaire, radio notamment BLUETOOTH ou WIFI, ou infrarouge par exemple. Cette liaison peut être bidirectionnelle, par exemple pour transférer au dispositif de comptage des instructions, programmes, paramètres ou autres données. Dans une variante, les données de comptage et temporelles sont enregistrées dans une mémoire amovible qui peut être déplacée dans l'équipement informatique.

L'équipement informatique 13 comporte un programme informatique de calcul pour analyse des données et, de préférence, calcul d'un résultat d'analyse basé sur les données de comptage d'incrémentation, voire de décrémentation, et temporelles/de temps. Ce résultat d'analyse de données peut par exemple être une valeur numérique simple ou un ensemble de valeurs numériques et/ou un ou plusieurs indicateurs sur la qualité des mesures ou du/des résultats de calculs, voire une courbe ou une fonction ou, encore, un critère d'arrêt des observations.

Ces calculs sont notamment basés sur des principes statistiques de comptage hétérogènes, notamment processus de Poisson avec temps d'attente exponentiel entre deux événements, incrémentations en l'espèce (ou autre succession d'événements au cas où les décrémentations sont prises en compte) et dont le paramètre dépend d'un modèle Markovien latent.

Ainsi, la mise en oeuvre de moyens électroniques dont informatiques pour le comptage, outre la prise en compte du temps, apporte des avantages certains. Les dispositifs de comptages électronique réalisés enregistrent non seulement le nombre d'objets dénombrés avec un ou plusieurs compteurs indépendant, mais également le temps absolu ou relatif, notamment le temps écoulé entre chaque pression incrémentant et/ou décrémentant le/les compteurs. Ces données sont enregistrées et stockées dans une puce de mémoire, par exemple une carte de mémoire amovible type SD, pour archivage, envoi, utilisation sur d'autres équipements, etc. Ces données peuvent également être transmises à distance par liaison filaire ou sans fil, par exemple par WiFi, ETHERNET, INTERNET, BLUETOOTH, etc. Le cas échéant un prétraitement en temps réels des données permet d'émettre un signal sonore lorsque la lecture de la lame est terminée selon le protocole spécifié et préprogrammé dans le dispositif de comptage qui comporte alors des moyens de traitement de données et un programme informatique correspondant. Le dispositif de comptage de l'invention dans une modalité de réalisation évoluée comporte des moyens de calcul/traitement des données selon un programme informatique et on peut choisir le programme en fonction du protocole que l'on souhaite utiliser.

On va maintenant présenter un exemple d'application en parasitologie, en l'espèce le paludisme, d'un dispositif de comptage électronique selon l'invention. Sur la Figure 2, un dispositif de comptage 1 à deux compteurs est mis en oeuvre pour comptage de deux types d'éléments d'une goutte de sang observée par un opérateur humain à travers un microscope 19. Ces deux types d'éléments sont ici des parasites et des leucocytes. Les deux compteurs du dispositif de comptage électronique sont incrémentés par actionnement manuel de deux boutons poussoirs reliés par fils 17 au dispositif 1. Dans cet exemple, l'opérateur utilise en outre deux compteurs mécaniques classiques 18 incrémentables par actionnement manuel de leurs gâchettes 19 et les boutons poussoirs (non visibles sur la Figure 2) sont mécaniquement/fonctionnellement reliés aux gâchettes afin qu'à chaque actionnement de la gâchette correspondante incrémentant le compteur mécanique, il se produise également une incrémentation du dispositif de comptage électronique correspondant. Le compteur mécanique 18 comporte un anneau 20 permettant de le glisser le long d'un doigt de la main. Dans une variante, le comptage mécanique en lui-même est omis et l'opérateur dispose d'un bouton poussoir actionné par gâchette au sein d'un petit appareil se présentant sous la forme extérieure d'un compteur mécanique afin qu'il puisse conserver ses habitudes de manipulation alors que c'est le dispositif de comptage électronique qui est en fait seulement utilisé. Ce petit appareil se présentant sous la forme extérieure d'un compteur mécanique peut comporter un vibreur pour génération d'un signal sonore.

Sur la Figure 2, le dispositif de comptage électronique 1 comporte un écran d'affichage 14 de taille réduite et des touches 15 permettant de paramétrer le fonctionnement du dispositif. Les données de comptage et temporelles sont enregistrées et stockées sur une carte mémoire amovible de type SD 16. Une interface de communication USB est également prévue par le connecteur 11, par exemple pour transfert des données vers l'extérieur ou pour reprogrammation du dispositif de comptage notamment pour chargement ou modification d'un protocole dans le cas où un calcul de résultat de critère d'arrêt des observations à partir des données enregistrées est fait en temps réel dans le dispositif de comptage.

En pratique, dans le contexte du paludisme, l'opérateur examine à l'aide d'un microscope une lame de verre sur laquelle est disposée une goutte épaisse (sang capillaire déshémoglobinisé et coloré). L'objectif de l'examen est le dénombrement des globules blancs (leucocytes) et des parasites (ex : plasmodium falciparum) sous diverses formes (ex : trophozoïtes, gamétocytes, etc.). Pour ce faire, l'opérateur examine, tour à tour, des champs microscopiques disjoints de la lame et incrémente le dispositif de comptage des globules blancs ou des parasites selon le cas de reconnaissance, au fur et à mesure de la lecture de la lame. A chaque reconnaissance, l'opérateur produit une pression sur le moyen d'incrémentation du dispositif de comptage associé au compteur du type d'élément reconnu (globule blanc, parasite voire autre) ce qui provoque un enregistrement de l'incrémentation et d'une donnée temporelle correspondante, typiquement de la date de l'incrémentation comprenant : jour, heure, minute, seconde, milliseconde, cet enregistrement étant stockée dans la mémoire du dispositif.

Ces données d'incrémentation et temporelles enregistrées/stockées sont utilisées dans des calculs pour produire des résultats. Dans le contexte du paludisme, on peut, par exemple, s'intéresser au nombre de champs microscopiques lus. Ce nombre peut être obtenu par calcul en temps réel par le dispositif de comptage comportant alors des moyens de calcul, en détectant les délais (interruptions) supérieurs à un seuil déterminé entre les incrémentations et correspondant au déplacement de la lame dans le champ adjacent. Ce calcul peut-être fait en temps réel en cours de lecture ou bien faire l'objet d'un calcul a posteriori. Le seuil déterminé peut être une valeur de durée absolue ou relative et, dans ce dernier cas, par exemple, une valeur fonction de la moyenne, possiblement mobile, des délais entre les incrémentations successives déjà effectuées.

Outre la détection par calcul des changements de champs d'observation, il est possible de procéder à d'autres calculs sur les données d'incrémentation (et/ou décrémentation) et temporelles enregistrées/stockées. Par exemple, il est prévu de déterminer par calcul en temps réel, le moment où l'opérateur peut arrêter ses observations ou, éventuellement, changer de protocole. En effet, dans le contexte du paludisme, il existe un grand nombre de protocoles de dénombrement des parasites et des leucocytes. Certains de ces protocoles sont fondés sur le nombre de champs lus, d'autre sur le nombre de leucocytes et/ou de parasites. Les protocoles peuvent être très simple, par ex : compter dans 100 champs, ou très complexes, par ex. si on a vu moins de 10 parasites après avoir compté 50 leucocytes, compter jusqu'à 500 leucocytes, sinon, etc. Ces protocoles peuvent être implémentés dans le dispositif et appliqués de manière automatiques pour : 1) signaler la fin de lecture à l'opérateur sans que celui-ci ait à se soucier du protocole ; 2) calculer directement les quantités d'intérêt, par ex : le nombre de parasites par microlitre de sang et/ou le nombre de parasite par leucocyte.

On va maintenant présenter un exemple particulier des informations que l'on peut extraire d'un dispositif de comptage électronique selon l'invention grâce à la prise en compte du temps dans le comptage dans une application en parasitologie. Sur la Figure 3 on a représenté, en tenant compte du temps cumulé, un extrait des données enregistrées à l'aide d'un tel compteur. Il est déjà visuellement très facile d'identifier les différents champs lus du fait des sauts dans cette représentation en temps cumulé. Un programme informatique du compteur ou d'un équipement informatique peut également se charger de déterminer les différents champs observés comme cela est le cas sur la Figure 3, le programme ayant ajouté des lignes verticales dans sa sortie papier de résultats pour délimiter les débuts de champs qu'il a détecté par mise en oeuvre d'une hypothèse de modèle de mélange gaussien. De fait, sur la Figure 4, toujours avec cette même hypothèse de modèle de mélange gaussien, d'autres mélanges sont évidemment possibles dans d'autres programmes, on peut procéder à un ajustement sur les données enregistrées de manière dynamique (temps réel) ou bien a posteriori (temps différé). Ainsi, avec les données de la même lame SEK4567_PV10, on obtient, par l'ajustement des données de la figure 3, la répartition représentée avec ses deux courbes normales gaussienne, et ce qui a permis de détecter les débuts de champs de la figure 2 avec une bonne précision. Dans le cas d'espèce, les deux courbes correspondent aux deux composantes d'un modèle gaussien de mélange: 0,61x*N*(0,31, 0,043²) + 0,39x*N*(2,1, 1,3²) où *N* correspond à une loi normale gaussienne

On comprend que le dispositif de comptage ou des équipements informatiques associés au dispositif de comptage peuvent calculer et produire d'autres résultats basés sur les données enregistrées par le dispositif de comptage électronique.

Par exemple on peut mettre en oeuvre le dispositif de l'invention dans le cadre du protocole de comptage suivant et qui implique le décompte des champs, ce décompte de champs étant obtenu par calcul à partir des données temporelles enregistrées : un écart de temps important entre deux incrémentations par rapport aux autres écarts indique que l'opérateur a changé de champs d'observation.

Ce protocole est :
- compter les parasites et les leucocytes sur 50 champs microscopiques;
- si le nombre de leucocytes < 200 alors il y a problème de qualité et il faut générer une « ALERTE QUALITE »,
- dès que le nombre de parasites > 100 alors le résultat de l'analyse est : nombre de parasites divisé par nombre de leucocytes,
- tant que le nombre de parasites < 100 alors il faut compter jusqu'à 200 champs,
- à 200 champs comptés, le résultat de l'analyse est : nombre de parasites divisé par nombre de Leucocytes.

En pratique, le nombre de leucocytes et le nombre de parasites sont directement indiqués par leurs compteurs respectifs. Le nombre de champs, est en revanche incrémenté statistiquement en fonction du temps d(t) écoulé depuis la dernière pression sur le bouton leucocyte, notamment en fonction d'un traitement statistique sur les données temporelles déjà mémorisées afin de déterminer les changements de champs.

A titre d'exemple de calcul statistique on peut prendre : $p = 0,39 dnorm \left(dt , mean = 2,1, sd = 1,3\right) / \left(0,39 dnorm \left(dt , mean = 2,1, sd = 1,3\right) + 0,61 dnorm \left(dt , mean = 0,31, sd = 0,043\right)\right)$ et
si p>0,9 alors le nombre de champs est incrémenté de 1,
où dnorm(x,mean,sd) designe la densité d'une loi gaussienne.

On peut utiliser d'autres lois que gaussienne, par exemple, à minima, « truncated » gaussienne ou loi gamma.

A noter que l'estimation des paramètres du mélange peut être mise à jour à partir d'un « prior » Bayésien en cours de lecture à l'aide d'un algorithme EM. Par exemple le 0,39 précédent est remplacé par (39+p1+p2+...+pn) / (100+p1+p2+...+pn), où pi est la quantité p ci-dessus calculée à l'incrémentation numéro i.

## Revendications

1. Dispositif de comptage (1) pour comptage d'éléments (W, X, Y, Z) lors d'une analyse consistant à reconnaître et compter au moins un type (3w, 3x, 3y, 3z) d'élément matériel déterminé dans un milieu matériel (3) déterminé, le comptage des éléments du type déterminé résultant d'observations d'un opérateur humain (2) dans un champ d'observation (4) prédéfini du milieu matériel (3) pouvant contenir lesdits éléments (W, X, Y, Z), lesdites observations consistant, pour l'opérateur, à reconnaître visuellement les éléments du/des types déterminés et le comptage consistant pour l'opérateur à incrémenter (5, 5') de 1 un compteur (10, 10') d'élément de type correspondant du dispositif de comptage à chaque reconnaissance d'un élément non encore compté dudit type déterminé, ledit dispositif de comptage comportant un compteur d'élément et un moyen d'incrémentation (5, 5') par type d'élément,
**caractérisé en ce que** le dispositif de comptage comporte en outre un moyen de mesure du temps (9) et des moyens permettant d'associer au moins une donnée temporelle issue du moyen de mesure du temps aux incrémentations et **en ce**
**que** le dispositif est un dispositif de comptage électronique qui comporte des circuits électroniques à type de microprocesseur programmé avec mémoire de stockage de données de comptage et de données temporelles, et
**en ce qu'**il comporte des moyens d'enregistrement dans la mémoire de stockage des incrémentations sous forme de données de comptage et il comporte des moyens d'enregistrement dans la mémoire de stockage d'une donnée temporelle lors de chaque incrémentation (5, 5'), ladite donnée temporelle étant produite par le moyen de mesure du temps (9), et ladite donnée temporelle est associée à ladite donnée de comptage de l'incrémentation correspondante.

2. Dispositif selon la revendication 1, **caractérisé en ce que** les moyens d'enregistrement des incrémentations et des données temporelles enregistrent lors de chaque incrémentation (5, 5') la donnée de comptage et la donnée temporelle correspondante sous forme d'une seule donnée de temps correspondant à la donnée temporelle correspondante.

3. Dispositif selon l'une des revendications 1 ou 2, **caractérisé en ce que** la donnée temporelle est un temps absolu ou relatif et, dans ce dernier cas étant, de préférence, un écart de temps par rapport à l'incrémentation précédente au cours du temps.

4. Dispositif selon l'une quelconque des revendications 1 à 3, **caractérisé en ce qu'**il comporte en outre un moyen de décrémentation (6, 6') permettant de décrémenter de 1 le compteur d'élément de chaque type d'élément déterminé notamment en cas d'erreur de reconnaissance ou de double comptage d'un même élément dudit type, et
**en ce que** le dispositif de comptage comporte des moyens d'enregistrement des décrémentations sous forme de données de comptage et le dispositif de comptage comporte des moyens pour enregistrer en outre une donnée temporelle à chaque décrémentation et ladite donnée temporelle est associée à ladite donnée de comptage de la décrémentation correspondante, ladite donnée temporelle étant un temps absolu ou relatif.

5. Dispositif selon l'une quelconque des revendications 1 à 4, **caractérisé en ce que** le dispositif de comptage comporte en outre un moyen de remise à zéro du compteur d'élément.

6. Dispositif selon l'une quelconque des revendications 1 à 5, **caractérisé en ce qu'**il comporte en outre un moyen d'arrêt et de reprise de la mesure du temps et/ou un moyen d'enregistrement dans la mémoire de stockage d'une donnée d'arrêt ou de reprise des observations par l'opérateur humain avec un moyen d'enregistrer en association une donnée temporelle correspondant au moment de l'arrêt ou de la reprise des observations lors du début ou de la fin d'une pause dans les observations.

7. Dispositif selon l'une quelconque des revendications 1 à 6, **caractérisé en ce qu'**il comporte en outre un moyen de calcul d'un résultat d'analyse d'au moins des données temporelles parmi les données de comptage et temporelles ou les données de temps enregistrées, ledit résultat d'analyse étant calculé en temps réel ou en temps différé.

8. Procédé de détermination d'un résultat d'analyse de données lors d'une analyse consistant à reconnaître et compter au moins un type d'élément matériel déterminé dans un milieu matériel déterminé, le comptage des éléments du type déterminé résultant d'observations d'un opérateur humain dans un champ d'observation prédéfini du milieu pouvant contenir lesdits éléments, lesdites observations consistant, pour l'opérateur, à reconnaître visuellement les éléments du type déterminé et le comptage consistant pour l'opérateur à incrémenter de 1 un compteur d'élément d'un dispositif de comptage à chaque reconnaissance d'un élément non encore compté dudit type déterminé, ledit dispositif de comptage comportant un compteur d'élément et un moyen d'incrémentation (5, 5') par type d'élément,
**caractérisé en ce qu'**on met en oeuvre le dispositif de comptage électronique de l'une quelconque des revendications précédentes et lors de chaque incrémentation et, éventuellement, décrémentation, le dispositif de comptage enregistre une donnée de comptage et une donnée temporelle, ladite donnée temporelle étant produite par un moyen de mesure du temps, et on associe ladite donnée temporelle à ladite donnée de comptage de l'incrémentation ou de la décrémentation correspondante, et
**en ce qu'**on met en oeuvre un dispositif de comptage qui comporte des moyens d'enregistrement dans la mémoire de stockage des incrémentations sous forme de données de comptage et qui comporte des moyens d'enregistrement dans la mémoire de stockage d'une donnée temporelle lors de chaque incrémentation (5, 5'), ladite donnée temporelle étant produite par le moyen de mesure du temps (9), et ladite donnée temporelle est associée à ladite donnée de comptage de l'incrémentation correspondante,
et **en ce que** le résultat d'analyse des données est déterminé par calcul dans un moyen de calcul matériel à partir d'au moins des données temporelles parmi les données de comptage et temporelles ou de données de temps dans le cas où une donnée de temps est enregistrée à la place des données de comptage et temporelle, ledit résultat d'analyse des données étant calculé en temps réel ou en temps différé.

9. Procédé selon la revendication 8, **caractérisé en ce qu'**on enregistre la donnée de comptage et la donnée temporelle correspondante sous forme d'une seule donnée de temps correspondant à la donnée temporelle correspondante.

10. Procédé selon la revendication 8 ou 9, **caractérisé en ce que** le résultat d'analyse des données est déterminé par calcul en temps réel dans le dispositif de comptage, le moyen de calcul matériel étant formé par les circuits électroniques à type de microprocesseur programmé avec mémoire de stockage des données de comptage et des données temporelles du dispositif de comptage, ledit résultat d'analyse des données étant notamment un critère d'arrêt donnant une instruction d'arrêter les observations émise à l'intention de l'opérateur humain ou une instruction de changement de protocole d'observation émise à l'intention de l'opérateur humain.

11. Procédé selon l'une quelconque des revendications 8 à 10, **caractérisé en ce qu'**on met en oeuvre un dispositif de comptage qui comporte en outre un moyen d'enregistrement d'une donnée d'arrêt ou de reprise des observations par l'opérateur humain avec un moyen d'enregistrer en association une donnée temporelle correspondant au moment de l'arrêt ou de la reprise des observations pendant une pause des observations et **en ce que** au moins les données temporelles correspondant au moment de l'arrêt ou de la reprise des observations sont en outre prises en compte pour le calcul dudit résultat d'analyse des données.

12. Procédé selon l'une quelconque des revendications 8 à 11, **caractérisé en ce que** les observations de l'opérateur humain sont des observations visuelles et elles s'effectuent à travers un instrument optique, et **en ce qu'**on applique le procédé à des éléments qui sont des éléments biologiques et l'instrument optique est un microscope.

13. Appareil de comptage mixte **caractérisé en ce qu'**il comporte un dispositif de comptage électronique selon l'une quelconque des revendications 1 à 7 et au moins un compteur mécanique avec au moins une gâchette d'incrémentation mécanique et **en ce qu'**un bouton de commande d'incrémentation relié au dispositif de comptage électronique est mécaniquement et fonctionnellement lié à ladite gâchette d'incrémentation afin qu'à chaque actionnement de la gâchette d'incrémentation incrémentant le compteur mécanique, le compteur d'élément correspondant du dispositif de comptage électronique s'incrémente.

14. Appareil de comptage mixte selon la revendication 13, **caractérisé en ce que** le compteur mécanique est un compteur mécanique à fixation à un doigt de la main, vide d'élément mécanique et non fonctionnel, et il comporte une gâchette actionnant le bouton de commande du dispositif de comptage électronique.

## Patentansprüche

1. Zählvorrichtung (1) zum Zählen von Elementen (W, X, Y, Z) bei einer Analyse, die darin besteht, wenigstens einen Typ (3w, 3x, 3y, 3z) von materiellen Elementen in einer bestimmten materiellen Umgebung (3) zu erkennen und zu zählen, wobei die Zählung der Elemente des bestimmten Typs aus Beobachtungen eines menschlichen Operators (2) in einem vorbestimmten Beobachtungsfeld (4) der materiellen Umgebung (3) herrühren, die die Elemente (W, X, Y, Z) enthalten können, wobei die Beobachtungen für den Operator darin bestehen, die Elemente des (der) bestimmten Typs (Typen) optisch zu erkennen, und die Zählung für den Operator darin besteht, bei jedem Erkennen eines noch nicht gezählten Elements des bestimmten Typs einen Zähler (10, 10') für die Elemente des entsprechenden Typs der Zählvorrichtung (1) um 1 zu erhöhen (5, 5'), wobei die Zählvorrichtung für jeden Elementtyp einen Elementzähler und ein Mittel zum Erhöhen (5, 5') aufweist,
**dadurch gekennzeichnet, daß** die Zählvorrichtung außerdem ein Mittel zur Zeitmessung (9) und Mittel, die es ermöglichen, wenigstens eine vom Mittel zur Zeitmessung kommende zeitliche Größe den Erhöhungen zuzuordnen, aufweist, und
daß die Vorrichtung eine elektronische Zählvorrichtung ist, die elektronische Schaltkreise vom Typ eines programmierten Mikroprozessors mit Mitteln zum Speichern von Zählgrößen und von zeitlichen Größen aufweist und
daß sie Mittel zum Einspeichern der Erhöhungen in den Speichermitteln in Form von Zählgrößen und Mittel zum Einspeichern einer zeitlichen Größe in den Speichermitteln bei jeder Erhöhung (5, 5') aufweist, wobei die zeitliche Größe durch das Mittel zur Zeitmessung (9) gebildet wird und wobei die zeitliche Größe der Zählgröße der entsprechenden Erhöhung zugeordnet wird.

2. Vorrichtung gemäß Anspruch 1, **dadurch gekennzeichnet, daß** die Mittel zum Einspeichern der Erhöhungen und der zeitlichen Größen bei jeder Erhöhung (5, 5') die Zählgröße und die entsprechende zeitliche Größe in Form einer einzigen, der zeitlichen Größe entsprechenden Zeitgröße einspeichern.

3. Vorrichtung gemäß einem der Ansprüche 1 oder 2, **dadurch gekennzeichnet, daß** die zeitliche Größe eine absolute oder relative Zeit ist und im letzteren Fall vorzugsweise ein Zeitunterschied zur vorangehenden Erhöhung im Laufe der Zeit ist.

4. Vorrichtung gemäß einem der Ansprüche 1 bis 3, **dadurch gekennzeichnet, daß** sie außerdem ein Mittel zum Verringern (6, 6') aufweist, das ermöglicht, den Elementzähler für jeden bestimmten Typ von Elementen insbesondere bei einem Erkennungsfehler oder bei einer doppelten Zählung desselben Elements des besagten Typs um 1 zu verringern, und daß
die Zählvorrichtung Mittel zum Einspeichern der Verringerungen in Form von Zählgrößen aufweist und die Zählvorrichtung Mittel aufweist, um außerdem bei jeder Verringerung eine zeitliche Größe einzuspeichern, und die zeitliche Größe der Zählgröße der entsprechenden Verringerung zugeordnet ist, wobei die zeitliche Größe eine absolute oder relative Zeit ist.

5. Vorrichtung gemäß einem der Ansprüche 1 bis 4, **dadurch gekennzeichnet, daß** die Zählvorrichtung außerdem ein Mittel zum auf null setzen des Zählelements aufweist.

6. Vorrichtung gemäß einem der Ansprüche 1 bis 5, **dadurch gekennzeichnet, daß** sie außerdem ein Mittel zum Stoppen und zum Weiterführen der Zeitmessung und/oder ein Mittel zum Einspeichern einer auf das Stoppen oder Weiterführen der Beobachtungen durch den menschlichen Operator bezogenen Größe im Speicher mit einem Mittel zum zugeordneten Einspeichern einer zeitlichen Größe, die dem Zeitpunkt des Stoppens oder des Weiterführens der Beobachtungen am Anfang oder am Ende einer Pause bei den Beobachtungen entspricht, aufweist.

7. Vorrichtung gemäß einem der Ansprüche 1 bis 6, **dadurch gekennzeichnet, daß** sie außerdem ein Mittel zum Berechnen eines Ergebnisses der Analyse wenigstens der zeitlichen Größen aus den Zählgrößen und den zeitlichen Größen oder den eingespeicherten Zeitgrößen aufweist, wobei das Ergebnis der Analyse in Echtzeit oder zeitverschoben berechnet wird.

8. Verfahren zum Bestimmen eines Ergebnisses einer Analyse von Daten bei einer Analyse, die darin besteht, wenigstens einen Typ von materiellen Elementen in einer bestimmten materiellen Umgebung zu erkennen und zu zählen, wobei die Zählung der Elemente des bestimmten Typs aus Beobachtungen eines menschlichen Operators in einem vorbestimmten Beobachtungsfeld der materiellen Umgebung herrühren, die die Elemente enthalten können, wobei die Beobachtungen für den Operator darin bestehen, die Elemente des bestimmten Typs optisch zu erkennen, und die Zählung für den Operator darin besteht, bei jedem Erkennen eines noch nicht gezählten Elements des bestimmten Typs einen Zähler für die Elemente des entsprechenden Typs der Zählvorrichtung um 1 zu erhöhen, wobei die Zählvorrichtung für jeden Elementtyp einen Elementzähler und ein Mittel zum Erhöhen aufweist,
**dadurch gekennzeichnet, daß** die elektronische Zählvorrichtung gemäß einem der vorangehenden Ansprüche eingesetzt wird und daß die Zählvorrichtung bei jeder Erhöhung und gegebenenfalls jeder Verringerung eine Zählgröße und eine zeitliche Größe einspeichert, wobei die zeitliche Größe durch ein Mittel zur Zeitmessung gebildet wird und wobei die zeitliche Größe der Zählgröße der entsprechenden Erhöhung oder Verringerung zugeordnet wird, und daß eine Zählvorrichtung eingesetzt wird, die Mittel zum Einspeichern der Erhöhungen im Speicher in Form von Zählgrößen aufweist und die Mittel aufweist, um bei jeder Erhöhung (5, 5') eine zeitliche Größe einzuspeichern, wobei die zeitliche Größe durch die Mittel zur Zeitmessung (9) gebildet werden, und die zeitliche Größe der Zählgröße der entsprechenden Erhöhung zugeordnet ist, und
daß das Ergebnis der Analyse der Daten durch Berechnung in einem materiellen Mittel aus wenigstens den zeitlichen Größen aus den Zählgrößen und den zeitlichen Größen oder, falls eine Zeitgröße anstelle der Zählgrößen und zeitlichen Größen eingespeichert worden ist, aus den eingespeicherten Zeitgrößen gebildet wird, wobei das Ergebnis der Analyse der Daten in Echtzeit oder zeitverschoben berechnet wird.

9. Verfahren gemäß Anspruch 8, **dadurch gekennzeichnet, daß** die Zählgröße und die entsprechende zeitliche Größe in Form einer einzigen, der zeitlichen Größe entsprechenden Zeitgröße einspeichert werden.

10. Verfahren gemäß Anspruch 8 oder 9, **dadurch gekennzeichnet, daß** das Ergebnis der Analyse der Daten durch Berechnung in Echtzeit in der Zählvorrichtung bestimmt wird, wobei das materielle Mittel zum Berechnen aus elektronischen Schaltkreisen vom Typ eines programmierten Mikroprozessors mit Mitteln zum Speichern von Zählgrößen und von zeitlichen Größen der Zählvorrichtung gebildet ist, wobei das Ergebnis der Analyse der Daten insbesondere ein Stoppkriterium ist, das einen Befehl zur Beachtung durch den menschlichen Operator, mit den Beobachtungen aufzuhören, oder einen Befehl zur Beachtung durch den menschlichen Operator, das Beobachtungsprotokoll zu ändern, gibt.

11. Verfahren gemäß einem der Ansprüche 8 bis 10, **dadurch gekennzeichnet, daß** eine Zählvorrichtung eingesetzt wird, die außerdem ein Mittel zum Einspeichern einer auf das Stoppen oder Weiterführen der Beobachtungen durch den menschlichen Operator bezogenen Größe im Speicher mit einem Mittel zum zugeordneten Einspeichern einer zeitlichen Größe, die dem Zeitpunkt des Stoppens oder des Weiterführens der Beobachtungen während einer Pause bei den Beobachtungen entspricht, aufweist und daß wenigstens die zeitlichen Größen, die dem Zeitpunkt des Stoppens oder des Weiterführens der Beobachtungen entsprechen, außerdem für die Berechnung des Ergebnisses der Analyse der Daten berücksichtigt werden.

12. Verfahren gemäß einem der Ansprüche 8 bis 11, **dadurch gekennzeichnet, daß** die Beobachtungen des menschlichen Operators visuelle Beobachtungen sind und mit einem optischen Instrument durchgeführt werden und daß das Verfahren auf Elemente angewendet wird, die biologische Elemente sind, und das optische Instrument ein Mikroskop ist.

13. Gemischtes Zählgerät, **dadurch gekennzeichnet, daß** es eine elektronische Zählvorrichtung gemäß einem der Ansprüche 1 bis 7 und wenigstens einen mechanischen Zähler mit wenigstens einem mechanischen Auslöser zur Erhöhung aufweist und daß ein mit der elektronischen Zählvorrichtung verbundener Steuerungsknopf zur Erhöhung mechanisch und funktionsmäßig mit dem mechanischen Auslöser zur Erhöhung verbunden ist, damit bei jeder Betätigung des Auslösers zur Erhöhung, mit der der mechanische Zähler erhöht wird, der entsprechende Zähler der elektronischen Zählvorrichtung erhöht wird.

14. Gemischtes Zählgerät gemäß Anspruch 13, **dadurch gekennzeichnet, daß** der mechanische Zähler ein mechanischer Zähler mit Befestigung an einem Finger der Hand ist, der von mechanischen und nicht funktionellen Elementen frei ist, und daß er einen Auslöser aufweist, der den Steuerungsknopf der elektronischen Zählvorrichtung betätigt.

## Claims

1. A counting device (1) for counting elements (W, X, Y, Z) during an analysis consisting in recognizing and counting at least one determined type (3w, 3x, 3y, 3z) of material element in a determined material medium (3), the counting of the elements of the determined type resulting from observations by a human operator (2) in a predefined field of observation (4) of the material medium (3) liable to contain said elements (W, X, Y, Z), said observations consisting, for the operator, in visually recognizing the elements of the determined type(s) and the counting consisting, for the operator, in incrementing (5, 5') by 1 a counter (10, 10') of elements of the corresponding type of the counting device at each recognition of an element not yet counted of said determined type, said counting device including a counter of elements and a means of incrementation (5, 5') per type of element,
**characterized in that** the counting device further includes a time measurement means (9) and means for associating at least one temporal data item coming from the time measurement means with the incrementations and **in that**
the counting device is an electronic counting device that includes electronic circuits having a programmed microprocessor with a memory for the storage of counting data and temporal data, and
**in that** it includes means for recording the incrementations as counting data in the storage memory and it includes means for recording a temporal data item at each incrementation (5, 5') in the storage memory, said temporal data item being produced by the time measurement means (9), and said temporal data item is associated with said counting data item of the corresponding incrementation.

2. The device according to claim 1, **characterized in that** the incrementations and temporal data recording means record, at each incrementation (5, 5'), the counting data item and the corresponding temporal data item as a single time data item corresponding to the corresponding temporal data item.

3. The device according to one of claims 1 or 2, **characterized in that** the temporal data item is an absolute or relative time and, in this latter case being, preferably, a time difference with respect to the preceding incrementation in time.

4. The device according to any one of claims 1 to 3, **characterized in that** it further includes a decrementation means (6, 6') for decrementing by 1 the counter of elements of each determined type of element, in particular in case of error of recognition or of double counting of a same element of said type, and
**in that** the counting device includes means for recording decrementations as counting data and the counting device includes means for further recording a temporal data item at each decrementation and said temporal data item is associated with said counting data item of the corresponding decrementation, said temporal data item being an absolute or relative time.

5. The device according to any one of claims 1 to 4, **characterized in that** the counting device further includes a means for resetting the counter of elements.

6. The device according to any one of claims 1 to 5, **characterized in that** it further includes a means for stopping and resuming the time measurement and/or a means for recording in the storage memory a human operator observation stopping or resumption data item, with a means for recording in association a temporal data item corresponding to the moment of observation stopping or resumption at the beginning or at the end of a pause in the observations.

7. The device according to any one of claims 1 to 6, **characterized in that** it further includes a means for calculating a result of analysis of at least temporal data among the recorded counting and temporal, or time, data, said result of analysis being calculated in real time or in delayed time.

8. A method of determination of a result of analysis of data during an analysis consisting in recognizing and counting at least one determined type of material element in a determined material medium, the counting of the elements of the determined type resulting from observations by a human operator in a predefined field of observation of the medium liable to contain said elements, said observations consisting, for the operator, in visually recognizing the elements of the determined type and the counting consisting, for the operator, in incrementing by 1 a counter of elements of a counting device at each recognition of an element not yet counted of said predetermined type, said counting device including a counter of elements and a means of incrementation (5, 5') per type of element,
**characterized in that** the electronic counting device of any one of the preceding claims is implemented and, at each incrementation, and possibly decrementation, the counting device records a counting data item and a temporal data item, said temporal data item being produced by a time measurement means, and said temporal data item being associated with said counting data item of the corresponding incrementation or decrementation, and
**in that** a counting device is implemented, which includes means for recording incrementations as counting data in the storage memory and which includes means for recording a temporal data item in the storage memory at each incrementation (5, 5'), said temporal data item being produced by the time measurement means (9), and said temporal data item is associated with said counting data item of the corresponding incrementation,
and **in that** the result of analysis of the data is determined by calculation in a hardware calculation means, based on at least temporal data among the counting and temporal data or time data in the case where a time data item is recorded instead of the counting and temporal data, said result of analysis of the data being calculated in real time or in delayed time.

9. The method according to claim 8, **characterized in that** the counting data item and the corresponding temporal data item are recorded as a single time data item corresponding to the corresponding temporal data item.

10. The method according to claim 8 or 9, **characterized in that** the result of analysis of the data is determined by calculation in real time in the counting device, the hardware calculation means being formed by the electronic circuits having a programmed microprocessor with a memory for the storage of the counting data and the temporal data of the counting device, said result of analysis of the data being in particular a stopping criterion giving an instruction, emitted to the human operator, to stop the observations or an instruction, emitted to the human operator, to change the observation protocol.

11. The method according to any one of claims 8 to 10, **characterized in that** a counting device is implemented, which further includes a means for recording a human operator observation stopping or resumption data item, with a means for recording in association a temporal data item corresponding to the moment of observation stopping or resumption during a pause in the observations and **in that** at least the temporal data corresponding to the moment of observation stopping or resumption are further taken into account for the calculation of said result of analysis of the data.

12. The method according to any one of claims 8 to 11, **characterized in that** the observations of the human operator are visual observations and are performed through an optical instrument, and **in that** the method is applied to elements that are biological elements and the optical instrument is a microscope.

13. A mixed counting apparatus **characterized in that** it includes an electronic counting device according to any one of claims 1 to 7 and at least one mechanical counter with at least one mechanical incrementation trigger and **in that** an incrementation control button connected to the electronic counting device is mechanically and functionally linked to said incrementation trigger so that, at each actuation of the incrementation trigger incrementing the mechanical counter, the corresponding counter of elements of the electronic counting device is incremented.

14. The mixed counting apparatus according to claim 13, **characterized in that** the mechanical counter is a mechanical counter able to be fixed to one finger of the hand, having no mechanical element and non-functional, and it includes a trigger actuating the control button of the electronic counting device.
